# DEMANDE DE BREVET EUROPEEN

(11) **EP 4 775 504 A1**
(43) Date de publication de la demande: **15.07.2026**
(21) Numéro de dépôt: 26150170.4
(22) Date de dépôt: 05.01.2026
(51) Int. Cl.: B65D 41/62

(54) **CAPSULE ET RÉCIPIENT ENTOURÉ D'UNE TELLE CAPSULE**

(30) Priorité: 10.01.2025 FR 2500277
(71) Demandeur: Sleever International Company, 91420 Morangis (FR)
(72) Inventeur: FRESNEL, Eric, 75014 PARIS (FR)
(74) Mandataire: Cabinet Boettcher

(57) **Abrégé**

Capsule comprenant un corps (1) comportant :
- Une tête (3);
- Une jupe (4) s'étendant à partir de la tête selon une direction axiale (X), la jupe comprenant au moins trois tronçons s'étendant successivement selon la direction axiale, le premier tronçon (7) et le deuxième tronçon (8) formant conjointement un premier épaulement (10) de la jupe, le deuxième tronçon et le troisième tronçon (9) formant conjointement un deuxième épaulement (11) de la jupe, la jupe étant conformée de sorte que son diamètre augmente dans son deuxième tronçon, vis-à-vis du premier tronçon, puis rétrécit dans son troisième tronçon, vis-à-vis du deuxième tronçon.

Récipient entouré d'une telle capsule.

## Description

L'invention concerne une capsule en matière plastique thermorétractable.

L'invention concerne également un récipient recouvert d'une telle capsule.

### ARRIERE PLAN DE L'INVENTION

Dans le domaine des bouteilles de vins et des spiritueux, il est connu de surmouler le bouchon à l'aide d'une capsule en métal qui est emboutie sur la bouteille ou qui est sertie sur la bouteille.

Pour différentes raisons, et par exemple pour des questions de coûts, les capsules en métal peuvent être remplacées par des capsules en matière plastique et par exemple en matière plastique rétractable.

Usuellement de telles capsules sont empilées les unes sur les autres de sorte à former une colonne, ladite colonne venant prendre place dans un magasin de stockage d'une machine de conditionnement. Le magasin de stockage comporte également des moyens de préhension permettant de détacher de la colonne une unique capsule afin de l'amener jusqu'à la bouteille associée.

Le problème est que de telles capsules thermorétractables sont relativement épaisses.

Ceci est dommageable au vu des difficultés actuelles d'approvisionnement en matière première et/ou des contraintes environnementales poussant à réduire l'emploi de matière première.

### OBJET DE L'INVENTION

L'invention vise à proposer une nouvelle capsule en matière plastique thermorétractable, notamment pour récipients, qui soit plus optimisée.

L'invention vise également un récipient recouvert d'une telle capsule.

### RESUME DE L'INVENTION

En vue de la réalisation au moins partielle de ce but, on propose une capsule comprenant un corps en matière plastique thermorétractable, le corps comportant :
- Une tête ;
- Une jupe s'étendant à partir de la tête, selon une direction axiale, la jupe comprenant au moins trois tronçons s'étendant successivement selon la direction axiale, le premier tronçon et le deuxième tronçon formant conjointement un premier épaulement de la jupe, le deuxième tronçon et le troisième tronçon formant conjointement un deuxième épaulement de la jupe, la jupe étant conformée de sorte que son diamètre augmente dans son deuxième tronçon, vis-à-vis du premier tronçon, puis rétrécit dans son troisième tronçon, vis-à-vis du deuxième tronçon.

Ainsi, les deux épaulements permettent de rigidifier la capsule. L'épaisseur de la capsule peut ainsi être réduite vis-à-vis des capsules de l'art antérieur.

En particulier, de par sa forme, même avec une épaisseur réduite vis-à-vis des capsules de l'art antérieur, l'invention peut toujours être emboitée dans une colonne formée de plusieurs capsules et en être facilement extraite.

L'invention est ainsi plus respectueusement de l'environnement.

De plus, l'épaulement le plus éloigné de la tête permet d'éviter un enfoncement trop profond de ladite capsule dans une autre capsule. Ceci facilite encore davantage le retrait de l'invention d'une colonne de capsules.

Dans la présente demande, une « matière » désigne l'ensemble des matériaux formant un élément. La matière peut ainsi être formée d'un seul matériau ou de plusieurs matériaux, chaque matériau étant lui-même issu d'une composition pouvant comprendre un seul composant ou une pluralité de composants. Ainsi lorsque l'on indique que le corps est dans une « matière plastique thermorétractable », le corps peut être formé d'une seule couche ou de plusieurs couches, chaque corps pouvant alors être dans un matériau différent de celui des autres couches. Que le corps comporte une unique couche ou plusieurs couches, au moins une couche peut être formée d'une composition comprenant un unique composant ou plusieurs composants. Par exemple chaque couche peut être formée à partir d'une composition comprenant un unique type de polymère ou comprenant plusieurs types de polymères. Dans la présente demande, le terme « diamètre » doit être entendu au sens mathématique du terme : il s'agit de la borne supérieure de l'ensemble des distances de deux points quelconques d'un objet considéré. Le diamètre n'est donc pas nécessairement associé à un objet de forme circulaire. Optionnellement, le premier tronçon est jointif de la tête, le deuxième tronçon étant agencé sous le premier tronçon et le troisième tronçon étant agencé sous le deuxième tronçon.

Optionnellement, au moins un des tronçons est de forme cylindrique.

Optionnellement, au moins l'un des épaulements présente une portion plane.

Optionnellement, la portion plane s'étend dans un plan de normale la direction axiale.

Optionnellement, l'ouverture est centrée sur la tête. Optionnellement, le corps est en ou à base de PET. Optionnellement, une surface interne du corps et une surface externe du corps présentent des coefficients de glissement différents.

Optionnellement, au moins l'un du deuxième ou du troisième tronçon est conformé extérieurement en un tronc de cône. L'invention concerne un récipient recouvert d'une capsule tel que précité.

D'autres caractéristiques et avantages de l'invention ressortiront à la lecture de la description qui suit de modes de réalisation particuliers non limitatifs de l'invention.

### BREVE DESCRIPTION DES DESSINS

L'invention sera mieux comprise à la lumière de la description qui suit en référence aux figures annexées parmi lesquelles :
[Fig. 1] est une vue en perspective schématique d'une capsule selon un premier mode de réalisation de l'invention ;
[Fig. 2] est une vue schématique de côté de la capsule représentée à la figure 1 ;
[Fig. 3] est une vue en perspective d'une partie d'un récipient recouvert par la capsule représentée à la figure 1,
[Fig. 4] est une vue en perspective d'une partie d'un récipient recouvert par une capsule selon un deuxième mode de réalisation de l'invention.

### DESCRIPTION DETAILLEE DE L'INVENTION

En référence aux figures 1 à 3, la capsule 1 selon le premier mode de réalisation de l'invention comporte un corps 2. Dans le cas présent, la capsule 1 est d'une seule pièce. Dans le cas présent, la capsule 1 est uniquement formée du corps 2.

Le corps 2 est ici formé par un film plié sur lui-même et scellé en au moins une zone. Le corps 2 forme ainsi un manchon fermé latéralement mais ouvert au moins en partie inférieure.

Le corps 2 est en matière plastique thermorétractable. Le corps 2 provient par exemple d'une découpe d'un film dans ladite matière plastique thermorétractable, film ayant été étiré pour lui donner au moins une direction de rétraction privilégiée. Le film est ici étiré selon une direction axiale X selon laquelle s'étend longitudinalement la capsule 2 ou bien selon une direction qui est orthogonale à la direction axiale X.

Le corps 2 est par exemple à base de, ou en, polyester comme du Polytéréphtalate d'éthylène (plus connu sous l'acronyme PET) ou de l'acide polylactique (plus connu sous l'acronyme PLA) voir du polychlorure de vinyle ou chlorure de polyvinyle (PVC).

Le corps 2 est par exemple monocouche.

Quelle que soit la matière du corps 2, il peut être formé à partir d'une composition comprenant au moins une portion de matière recyclée. Pour 100 parts de composition, la composition comprend entre 0 et 100 parts en poids de matière recyclée et par exemple entre 0 et 60 parts en poids de matière recyclée et par exemple entre 0 et 50 parts en poids de matière recyclée et par exemple entre 0 et 30 parts en poids de matière recyclée et par exemple entre 0 et 20 parts en poids de matière recyclée. Ladite matière recyclée peut être pré ou post-consommateur.

Par exemple le corps 2 peut être en PET R30 (30 parts en poids de matière recyclée) ou en PET R50 (50 parts en poids de matière recyclée).

Le corps 2 présente par exemple une épaisseur inférieure à 100 micromètres, et par exemple une épaisseur inférieure à 90 micromètres, et par exemple inférieure à 75 micromètres. Le corps 2 est par ailleurs conformé de sorte à présenter une tête 3 ainsi qu'une jupe 4 s'étendant à partir de la tête 3 selon une direction axiale (qui est confondue avec la direction axiale X de la capsule). La jupe 4 forme ainsi un prolongement de la tête 3.

La jupe 4 et la tête 3 sont de préférence d'une seule pièce. La jupe 4 et la tête 3 étant d'un seul tenant, il n'y a pas d'étape de solidarisation de l'une à l'autre. La tête 3 est ici plane. La tête 3 s'étend ainsi dans un plan de normale la direction axiale X.

La tête 3 forme un disque percé d'un orifice 5 le traversant de part en part. L'orifice 5 s'étend ici selon la direction axiale X. L'orifice 5 est de préférence centré dans le disque. L'orifice 5 s'étend ainsi coaxialement à la direction axiale X.

De la sorte, la tête 3 est conformée en une couronne. La tête 3 est ainsi conformée de sorte que la différence D entre son rayon interne et son rayon externe soit comprise entre 1 et 20 millimètres et soit par exemple comprise entre 3 et 18 millimètres et soit par exemple comprise entre 3 et 10 millimètres.

Par exemple le diamètre d₁ de l'orifice 5 (soit le double du rayon interne de la tête 4) est compris entre 17 et 25 millimètres et est par exemple compris entre 20 et 24 millimètres et est par exemple de 22 millimètres. Par exemple le diamètre d₁ de l'orifice 5 est compris entre 10%et 70% du diamètre externe d₂ de la tête 4 (soit le double du rayon interne de la tête 4) et par exemple entre 15 et 60% du diamètre externe d₂ de la tête 4.

La jupe 4 s'étend quant à elle dans le prolongement de la tête 3 selon la direction axiale X. La jupe 4 s'étend de préférence coaxialement à la direction axiale X.

La jupe 4 comprend au moins trois tronçons s'étendant successivement selon la direction axiale X. Les différents tronçons étant d'un seul tenant, il n'y a pas d'étape de solidarisation de l'un à l'autre.

Le premier tronçon 7 s'étend dans le prolongement de la tête 3, le deuxième tronçon 8 s'étend dans le prolongement du premier tronçon 7 et le troisième tronçon 9 s'étend dans le prolongement du deuxième tronçon 8. Le deuxième tronçon 8 se trouve ainsi encadré entre le premier tronçon 7 et le troisième tronçon 9. Chaque tronçon s'étend ici coaxialement à la direction axiale X.

### Premier tronçon 7

De préférence, le premier tronçon 7 présente une section transversale constante sur toute sa hauteur (considérée selon la direction axiale X).

De préférence, le premier tronçon présente une section transversale circulaire. Par exemple le premier tronçon est conformé en un cylindre creux.

Par exemple le premier tronçon 7 a une hauteur h₁ comprise entre 3 et 9 millimètres et a par exemple une hauteur h₁ comprise entre 5 et 7 millimètres et a par exemple une hauteur h₁ comprise entre 5.9 et 6.1 millimètres.

### Deuxième tronçon 8

Optionnellement, le deuxième tronçon 8 présente une section transversale non constante sur toute sa hauteur (considérée selon la direction axiale X).

Le deuxième tronçon 8 présente ainsi une section transversale qui augmente sur toute sa longueur. Préférentiellement, cette section augmente de manière homogène. Ainsi la surface externe du deuxième tronçon 8 est lisse. Par exemple, le deuxième tronçon 8 présente une surface externe présentant une pente comprise entre 0.1 et 2 degrés et par exemple entre 0.5 et 1.5 degrés. Ladite pente est par exemple de 1 degré (optionnellement à plus ou moins 0.1 degré près).

Cette pente peut également être caractérisé par un angle (compris entre 0.1 et 2 degrés et par exemple entre 0.5 et 1.5 degrés et est par exemple de 1 degré (optionnellement à plus ou moins 0.1 degré près)) formé entre la direction axiale X et une droite partant d'un sommet imaginaire du deuxième tronçon 8 et un point d'une base du deuxième tronçon 8.

De préférence, le deuxième tronçon 8 est conformé en un solide de révolution et par exemple en un tronc de cône creux. Ainsi, par rapport à la direction axiale X, l'apothème du deuxième tronçon 8 présente un angle compris entre 0.1 et 2 degrés et par exemple entre 0.5 et 1.5 degrés et qui est par exemple de 1 degré (optionnellement à plus ou moins 0.1 degré près).

De préférence, le deuxième tronçon 8 s'évase en direction opposée au premier tronçon 7.

### Troisième tronçon 9

Optionnellement, le troisième tronçon 9 présente une section transversale non constante sur toute sa longueur (considérée selon la direction axiale X).

Le troisième tronçon 9 présente ainsi une section transversale qui diminue sur toute sa hauteur. Préférentiellement, cette section diminue de manière homogène. Ainsi la surface externe du troisième tronçon 9 est lisse. Par exemple, le troisième tronçon 9 présente une surface externe présentant une pente comprise entre 1 et 3 degrés et par exemple entre 1.5 et 2.5 degrés. Ladite pente est par exemple de 2 degré (optionnellement à plus ou moins 0.1 degré près).

Cette pente peut également être caractérisé par un angle (compris entre 1 et 3 degrés et par exemple entre 1.5 et 2.5 degrés et est par exemple de 2 degré (optionnellement à plus ou moins 0.1 degré près)) formé entre la direction axiale X et une droite partant d'un sommet imaginaire du troisième tronçon 9 et un point d'une base du troisième tronçon 9.

De préférence, le troisième tronçon 9 est conformé en un solide de révolution et par exemple en un tronc de cône creux. Ainsi, par rapport à la direction axiale X, l'apothème du troisième tronçon 9 présente un angle compris entre 1 et 3 degrés et par exemple entre 1.5 et 2.5 degrés et qui est par exemple de 2 degré (optionnellement à plus ou moins 0.1 degré près).

De préférence, le troisième tronçon 9 se réduit en direction opposée au deuxième tronçon 8.

Le premier tronçon 7 et le deuxième tronçon 8 forment conjointement un premier épaulement 10 de la jupe 4.

Le premier épaulement 10 dessine ici un anneau 12 entre le premier tronçon 7 et le deuxième tronçon 8. L'anneau 12 est plan. L'anneau 12 s'étend ainsi dans un plan ayant pour normale la direction axiale X.

De préférence, l'anneau 12 s'étend à l'orthogonal du premier tronçon 7.

En revanche, du fait de l'évasement du deuxième tronçon 8, le deuxième tronçon 8 s'étende manière inclinée vis-à-vis de l'anneau 12. Le premier épaulement 10 est ainsi partiellement à angle droit.

Alternativement, une portion de jonction du deuxième tronçon 8 avec le premier tronçon 7 pourrait être conformée de sorte à s'étendre orthogonalement à l'anneau 12 avant que le reste du deuxième tronçon 8 ne s'évase comme indiqué ci-dessus. Le premier épaulement 10 serait alors entièrement à angle droit.

Le premier épaulement 10 peut dessiner des arêtes vives et/ou arrondies avec les parois en regard du premier tronçon 7 et/ou du deuxième tronçon 8.

Par ailleurs, le deuxième tronçon 8 et le troisième tronçon 9 forment conjointement un deuxième épaulement 11 de la jupe 4.

Le deuxième épaulement 11 dessine ici un anneau 13 entre le troisième tronçon 9 et le deuxième tronçon 8. L'anneau 13 est plan. L'anneau 13 s'étend ainsi dans un plan ayant pour normale la direction X.

En revanche, du fait de l'évasement du deuxième tronçon 8 et du troisième tronçon 9, lesdits tronçons s'étendent manière inclinée vis-à-vis de l'anneau 12. Alternativement, une portion de jonction du deuxième tronçon 8 avec la troisième portion 9 et une portion de jonction de la troisième portion 9 avec la deuxième portion 8 pourraient être conformées de sorte à s'étendre chacune orthogonalement à l'anneau 12 avant que le reste du deuxième tronçon 8 et du troisième tronçon 9 ne s'inclinent comme indiqué ci-dessus. Le deuxième épaulement 11 serait alors entièrement à angle droit.

Le deuxième épaulement 13 peut dessiner des arêtes vives et/ou arrondies avec les parois en regard du troisième tronçon 9 et/ou du deuxième tronçon 8.

De la sorte, le diamètre de la jupe 4 est modifié le long de sa direction axiale X de par la présence des différents tronçons.

Dans le cas présent, le diamètre de la jupe 4 augmente le long de sa direction axiale X en direction opposée à la tête 3 entre le premier tronçon 7 et le deuxième tronçon 8 puis le diamètre de la jupe 4 diminue le long de sa direction axiale X en direction opposée à la tête 3 entre le deuxième tronçon 8 et le neuvième tronçon 9.

Le deuxième tronçon 8 présente donc un diamètre moyen plus important que celui du premier tronçon 7. Optionnellement, le troisième tronçon 9 présente également un diamètre moyen plus important que celui du premier tronçon 7. Optionnellement, le diamètre moyen du troisième tronçon 9 peut être égal, inférieur ou supérieur à celui du deuxième tronçon 8.

Le premier tronçon 7 présente par exemple un diamètre moyen compris entre 38 et 42 millimètres et par exemple compris entre 39.2 et 40.2 millimètres.

Le troisième tronçon 9 présente un diamètre moyen compris entre 40 et 44 millimètres et par exemple compris entre 42.1 et 43.1 millimètres.

La capsule 1 est ainsi conformée de sorte à d'abord s'évaser puis à se réduire selon sa direction axiale X en direction de son extrémité inférieure.

Dans le cas présent, les tronçons 7, 8, 9 n'ont pas tous la même hauteur. Par exemple, tous les tronçons 7, 8, 9 ont une hauteur différente de celles des autres tronçons 7, 8, 9.

Optionnellement, le premier tronçon 7 a une hauteur inférieure à celle du deuxième tronçon 8. Optionnellement, le premier tronçon 7 a une hauteur inférieure à celle du troisième tronçon 9. Par exemple le premier tronçon 7 a une hauteur h₁ comprise entre 3 et 9 millimètres et a par exemple une hauteur h₁ comprise entre 5 et 7 millimètres et a par exemple une hauteur h₁ comprise entre 5.9 et 6.1 millimètres. Par exemple la hauteur h₁ du premier tronçon 7 est comprise à entre 10 et 16% de celle du deuxième tronçon 8.

Optionnellement, le troisième tronçon 9 a une hauteur inférieure à celle du deuxième tronçon 8. Optionnellement, le troisième tronçon 9 a une hauteur supérieure à celle du premier tronçon 7. Par exemple le troisième tronçon a une hauteur h₃ comprise entre 4 et 11 millimètres et a par exemple une hauteur h₃ comprise entre 5 et 9 millimètres et a par exemple une hauteur h₃ comprise entre 6 et 8 millimètres. Par exemple la hauteur h₃ du troisième tronçon 9 est comprise à entre 17 et 21% de celle du deuxième tronçon 8.

Comme déjà indiqué la capsule 1 ainsi décrite est d'une seule pièce.

De préférence, ladite capsule 1 comporte au moins une zone de fragilisation 14 ménagée dans le corps 2. Ceci va faciliter la déchirure de la capsule 1 au niveau de cette zone de fragilisation 14.

La zone de fragilisation 14 est par exemple formée par prédécoupes et/ou des micro-perforations. Les prédécoupes /micro-perforations sont par exemple réalisées à intervalle régulier sur toute la zone de fragilisation 14. De préférence, la zone de fragilisation 14 forme une ligne. Par exemple, la zone de fragilisation 14 s'étend sur toute la hauteur de la capsule 1.

De préférence, la zone de fragilisation 14 comporte une première partie qui s'étend le long de la jupe 4 et une deuxième partie qui s'étend le long de la tête 3 selon une direction radiale de ladite tête 3.

Préférentiellement, la capsule 1 comporte au moins une deuxième zone de fragilisation 15. De préférence, ladite deuxième zone de fragilisation 15 est agencée à proximité de la première zone de fragilisation 14. Dans le cas présent, la deuxième zone de fragilisation 15 est identique à la première zone de fragilisation 14. Les deux zones 14, 15 sont donc conformées sous la forme de deux lignes s'étendant parallèlement entre elles. De la sorte, les deux zones 14, 15 délimitent entre elles une bande 16 du corps 2. Ladite bande 16 est celle sur laquelle un utilisateur va venir tirer pour découper la capsule 1.

La capsule 1 ainsi décrite peut dès lors être agencée autour d'un récipient R afin au moins d'entourer à 360 degrés un tronçon dudit récipient R. Par exemple, la capsule 1 entoure le récipient R de sorte à s'étendre depuis une zone du goulot du récipient R jusqu'au bouchon Bo du récipient R. La jupe 4 entoure alors le tronçon correspondant du goulot à 360 degrés et la tête 3 recouvre partiellement une face supérieure du bouchon Bo.

Dans cette position, la direction axiale X s'étend selon la direction axiale H du récipient R (qui est verticale lorsque le récipient R repose sur une base horizontale). La capsule 1 est alors solidarisée au récipient 3 par thermorétraction.

De manière avantageuse, le premier épaulement 10 permet de positionner de manière plus centrée la capsule 1 sur le récipient R. La thermorétraction de la capsule 1 sur le récipient R s'avère ainsi plus homogène. La thermorétraction est ainsi de meilleure qualité.

Ainsi, la capsule 1 protège le récipient R d'une ouverture frauduleuse. La capsule 1 est donc ici une capsule de sécurité.

Qui plus est, la capsule 1 permet de pouvoir visualiser le bouchon du récipient R à travers l'orifice 5 de la tête 3. Ceci est plus esthétique et/ou ceci permet de ne pas gêner le rayonnement d'un ou de plusieurs composants électroniques qui pourraient être embarqués dans le bouchon Bo et/ou ceci permet de pouvoir accéder à un ou plusieurs signes de sécurité embarqués sur le bouchon Bo.

De plus, lorsque l'utilisateur souhaite ouvrir le récipient R, il lui suffit de tirer sur la bande 16 pour provoquer une déchirure de la capsule 1 et ainsi retirer la capsule 1 du récipient R. L'utilisateur peut alors accéder au bouchon Bo pour l'ouvrir.

Par ailleurs, la capsule 1 ainsi décrite peut aisément être empilée et peut également être aisément détachée d'une colonne correspondante de capsules identiques. En particulier, les épaulements 10, 11 rigidifient la capsule 1 ce qui facilite leur manipulation et le deuxième épaulement 11 évite un enfoncement trop important des capsules 1 les unes dans les autres. En effet, lorsque deux capsules 1 sont empilées, le bord libre 17 de la première capsule 1 vient en butée contre le deuxième épaulement 11 de la deuxième capsule 1 limitant l'enfoncement de la deuxième capsule 1 dans la première capsule 1.

Par conséquent, il est possible d'utiliser la capsule 1 ainsi décrite avec des magasins de stockage de l'art antérieur voir des machines de conditionnement de l'art antérieur.

En référence à la figure 4, un deuxième mode de réalisation va être à présent décrit.

En réalité la capsule décrite 1 est identique à celle du premier mode de réalisation. C'est la forme du récipient R qui est différente avec un bouchon Bo qui dépasse du haut du récipient R alors qu'il était à niveau de l'extrémité supérieure du goulot dans le premier mode de réalisation. Le bouchon Bo est par ailleurs de forme tronconique, en s'évasant en direction de l'extrémité supérieure du goulot, et non plus cylindrique comme dans le premier mode de réalisation.

Néanmoins grâce à sa matière plastique thermorétractable et à son bon centrage sur le goulot via le premier épaulement 10, la capsule 1 permet malgré tout d'épouser la forme de la partie supérieure du récipient R. En particulier, la capsule 1 entoure le récipient R de sorte à s'étendre depuis une zone du goulot du récipient R jusqu'au bouchon Bo du récipient R. La jupe 4 entoure alors le tronçon correspondant du goulot à 360 degrés et la tête 3 recouvre partiellement une face supérieure du bouchon Bo.

Mis à part ce qui a été décrit ici, tout ce qui a été dit pour le premier mode de réalisation est également applicable à ce deuxième mode de réalisation.

L'invention n'est pas limitée aux modes de réalisation décrits, mais englobe au contraire toute variante reprenant, avec des moyens équivalents, les caractéristiques essentielles énoncées plus haut.

Le corps pourra comporter un plus grand nombre de tronçons que ce qui a été indiqué.

Au moins l'un des tronçons autre que le premier tronçon pourra présenter une section transversale constante sur sa longueur et/ou le premier tronçon pourra présenter une section transversale qui augmente sur sa hauteur et de préférence qui augmente en direction opposée de la tête. Quelle que soit la forme du corps, de préférence l'épaisseur dudit corps restera constante sur au moins l'un des tronçons et de préférence encore sur l'ensemble des trois tronçons et de préférence encore sur l'ensemble du corps.

Le corps pourra ne pas comporter de zones de fragilisation. La zone de fragilisation pourra être différente de ce qui a été décrit et par exemple ne s'étendre que sur une partie seulement de la hauteur du corps.

La bande de fragilisation pourra être renforcée par un ruban de renfort afin de former conjointement ce que l'homme du métier appelle un « tirecell ».

La jupe pourra prendre une autre forme et par exemple prendre globalement la forme d'un cylindre ouvert à ses deux extrémités, une forme tronconique. Au moins un des tronçons pourra être de forme tronconique et/ou au moins un des tronçons pourra être de forme cylindrique.

Bien qu'ici le corps soit monocouche, le corps pourra être multicouche, au moins une de ses couches étant dans un matériau plastique telle que décrit pour la matière du cas du monocouche.

Au moins un des épaulements pourra être à angles droits pour former ainsi un angle égal à 90° avec au moins l'un des deux tronçons le délimitant et/ou au moins un des épaulements pourra ne pas être à angle droit et former ainsi un angle strictement supérieur ou strictement inférieur à 90° avec au moins l'un des deux tronçons le délimitant. Dans tous les cas, on veillera de préférence à ce que l'épaulement s'étendent dans un plan de normale la direction axiale de la capsule.

La capsule pourra comporter une languette de préhension prolongeant ou apposée au moins en partie sur la bande délimitée par les zones de fragilisation et/ou le ruban de renfort agencé sur ladite bande, afin de faciliter la manipulation de la bande par l'utilisateur. De préférence, la languette sera également conformée pour présenter les deux épaulements du corps si elle s'étend le long de la jupe. La languette pourra s'étendre le long de la jupe et/ou de la tête.

Bien qu'ici le corps soit fermé, le corps pourra ne pas être fermé. La capsule comportera alors un volet présentant une portion venant refermer le corps et une portion formant languette de préhension s'étendant de manière détachée du corps. De la sorte, le tirage du volet permettra d'ouvrir la capsule, préférentiellement d'un seul tenant. Le volet pourra s'étendre le long de la jupe et/ou de la tête. De préférence, au moins la portion du volet venant refermer le corps sera également conformée pour présenter les deux épaulements du corps si ladite portion s'étend le long de la jupe.

La capsule pourra comprendre une bande de sécurité agencée sur la face interne du corps (c'est-à-dire la face destinée à venir au contact du récipient à recouvrir). La bande de sécurité pourra s'étendre ici sensiblement sur toute la circonférence du corps. Ladite bande de sécurité pourra être conformée de sorte à venir en appui sous la bague d'un récipient. Le brevet EP 3 318 505 de la présente demanderesse décrit par exemple une telle bande de sécurité.

Le corps pourra tout aussi bien être transparent qu'opaque. Le corps pourra être transparent dans certaines zones et opaque dans d'autres. Le corps pourra comporter des impressions sur au moins une partie de sa surface et sur une ou ses deux faces. Des informations à destination de l'utilisateur pourront ainsi être inscrites sur le corps. Le même paragraphe s'applique pour le volet et/ou la languette et/ou la bande de sécurité précités.

De préférence, lorsque la capsule forme une première capsule qui est empilée sur une deuxième capsule (selon l'invention) et qu'une troisième capsule selon l'invention est empilée sur ladite première capsule, la première capsule sera définie de sorte qu'un coefficient de glissement (parfois appelé coefficient d'adhérence) de la surface interne du corps/surface externe de la deuxième capsule et/ou de la surface externe du corps/surface interne de la troisième capsule soit connu et contrôlé. De préférence, la capsule sera définie de sorte que le coefficient de glissement de la surface interne du corps/surface externe de la deuxième capsule soit inférieur à celui de la surface externe du corps/surface interne de la troisième capsule.

En maitrisant ainsi l'état de surface interne et/ou externe du corps (et donc de la capsule), il est encore davantage aisé de pouvoir retirer une capsule d'une colonne de capsule. En particulier, ceci facilitera le glissement entre deux capsules emboîtées l'une dans l'autre.

Par exemple la surface interne du corps sera définie de sorte à présenter un coefficient de glissement surface interne du corps/surface externe de la deuxième capsule compris entre 0.05 et 0.4 et par exemple entre 0.17 et 0.3 et/ou la surface externe du corps sera définie de sorte à présenter un coefficient de glissement surface externe du corps/surface interne de la troisième capsule supérieur à celui de la surface interne et par exemple un coefficient de glissement supérieur à 0.3 et par exemple un coefficient de glissement supérieur à 0.45. Le coefficient de glissement de la surface externe du corps/surface interne de la troisième capsule sera par exemple compris entre 0.3 et 0.45 en demeurant toutefois supérieur à celui de la surface interne du corps/surface externe de la deuxième capsule.

Cette maitrise des états de surface interne et/ou externe du corps pourra se faire de multiples façons et par exemple :
- par l'ajout d'au moins une couche d'un vernis venant recouvrir au moins une zone de la surface interne et/ou externe du corps ; et/ou
- par l'ajout d'au moins un additif dans la composition du corps ; et/ou
- par maitrise de la composition du corps ; etc.

Par exemple le corps pourra être défini de sorte qu'au moins une de ses surfaces interne ou externe permette d'atteindre un coefficient de glissement visé avec la surface de l'autre capsule en contact, un vernis de glissement (ou au contraire d'adhérence) étant alors appliqué sur au moins une zone de l'autre de ses surfaces interne ou externe pour permettre d'atteindre un coefficient de glissement visé avec un différentiel avec celui de l'autre de ses surfaces interne ou externe. La capsule pourra ainsi comporter au moins une couche d'un vernis venant recouvrir au moins une zone du corps. La couche de vernis pourra par exemple être une couche de vernis de glissement ou une couche de vernis d'adhérence. La couche de vernis pourra être appliquée sur au moins une partie de la face interne du corps et/ou de la face externe du corps. La couche de vernis pourra être appliquée de manière continue sur toute une zone du corps ou de manière discontinue par exemple par pointillés. Si la capsule comporte au moins deux couches de vernis, lesdites couches pourront être juxtaposées et/ou superposées.

Le récipient sur lequel la capsule sera apposée pourra être de tout type : verre, plastique, etc. Le corps pourra être par exemple à base de, ou en, une matière au moins en partie biosourcée. Par exemple la matière pourra être formée au moins en partie par un plastique biosourcé comme du PLA, un dérivé du PLA ou tout autre plastique biosourcé. On rappelle pour la présente demande qu'un produit « biosourcé » est fabriqué avec de la matière issue du vivant et plus précisément à partir de végétaux (bois, chanvre, betterave, maïs, ...) ou de matière venant des animaux (laine, déchets organiques, ...). Le ruban pourra être compostable selon le matériau utilisé.

Bien qu'ici la tête ne recouvre que partiellement le bouchon du récipient que la capsule entoure, la tête pourra totalement recouvrir le bouchon du récipient que la capsule entoure.

Lorsque la tête recouvre partiellement le bouchon du récipient, la capsule pourra comporte un obturateur coopérant avec le corps pour pouvoir fermer totalement la tête afin que le bouchon du récipient soit entièrement recouvert par la capsule. L'obturateur pourra par exemple être une rondelle agencé sur la face externe et/ou la face interne du corps et par exemple de la tête. L'obturateur pourra par exemple être collé au corps par exemple par un adhésif thermo-activable.

## Revendications

1. Capsule comprenant un corps (2) en matière plastique thermorétractable, le corps comportant :
- Une tête (3);
- Une jupe (4) s'étendant à partir de la tête selon une direction axiale (X), la jupe comprenant au moins trois tronçons s'étendant successivement selon la direction axiale, le premier tronçon (7) et le deuxième tronçon (8) formant conjointement un premier épaulement (10) de la jupe, le deuxième tronçon et le troisième tronçon (9) formant conjointement un deuxième épaulement (11) de la jupe, la jupe étant conformée de sorte que son diamètre augmente dans son deuxième tronçon, vis-à-vis du premier tronçon, puis rétrécit dans son troisième tronçon, vis-à-vis du deuxième tronçon.

2. Capsule selon la revendication 1, dans laquelle le premier tronçon (7) est jointif de la tête (3), le deuxième tronçon (8) étant agencé sous le premier tronçon et le troisième tronçon (9) étant agencé sous le deuxième tronçon.

3. Capsule selon l'une des revendications précédentes, dans laquelle au moins un des tronçons est de forme cylindrique.

4. Capsule selon l'une des revendications précédentes, dans laquelle au moins l'un des épaulements présente une portion plane.

5. Capsule selon la revendication 4, dans laquelle la portion plane s'étend dans un plan de normale la direction axiale (X).

6. Capsule selon l'une des revendications précédentes, dans laquelle la tête (3) est percée d'un orifice (5) centré sur la tête (3).

7. Capsule selon l'une des revendications précédentes, dans laquelle le corps (2) est en ou à base de PET.

8. Capsule selon l'une des revendications précédentes, dans laquelle une surface interne du corps et une surface externe du corps sont conformés pour présenter des coefficients de glissement différents lorsque la capsule est encadrée par deux autres capsules.

9. Capsule selon l'une des revendications précédentes, dans lequel au moins l'un du deuxième ou du troisième tronçon est conformé extérieurement en un tronc de cône.

10. Récipient recouvert d'une capsule selon l'une des revendications précédentes.
